# EUROPÄISCHE PATENTSCHRIFT

(11) **EP 2 990 564 B1**
(45) Veröffentlichungstag und Bekanntmachung des Hinweises auf die Patenterteilung: **10.10.2018**
(21) Anmeldenummer: 14182443.3
(22) Anmeldetag: 27.08.2014
(51) Int. Cl.: E04G 21/32, E04G 11/28

(54) **Vorrichtung sowie Verfahren zum Führen eines Trägers für ein Schalungs- oder Schutzelement**
Device and method for guiding a carrier for a formwork or protecting element
Dispositif et procédé de guidage d'un support pour un élément de protection ou de coffrage

(43) Veröffentlichungstag der Anmeldung: 02.03.2016
(73) Patentinhaber: DOKA GmbH, 3300 Amstetten (AT)
(72) Erfinder:
(74) Vertreter: Sonn & Partner Patentanwälte

(56) Entgegenhaltungen:
- EP-A1- 2 503 077
- WO-A1-2011/007949
- WO-A1-2011/127970
- JP-A- H04 247 166
- US-A- 3 881 699
- US-A- 4 129 197

## Beschreibung

Die Erfindung betrifft eine Vorrichtung zum Führen eines Trägers für ein Schalungs- oder Schutzelement bei der Bearbeitung von Gebäuden mit zumindest einer Führungsvorrichtung zur Aufnahme eines Trägers, wobei die Führungsvorrichtung ein Aufnahmeelement für den Träger und ein Befestigungselement aufweist, welches ortsfest an einer Decke, bzw. einer Wandung oder einer Stirnseite einer Decke bzw. einer Wandung des zu bearbeitenden Gebäudes, befestigbar ist. Weiters betrifft die Erfindung auch ein Verfahren zum Bewegen zumindest eines Schalungs- oder Schutzelements bei der Bearbeitung von Gebäuden, wobei ein Schalungs- oder Schutzelement mit zumindest zwei Trägern verbunden ist und die beiden Träger mit jeweils zwei Führungsvorrichtungen in Verbindung stehen, wobei die Führungsvorrichtungen paarweise in vertikaler Richtung beabstandet angeordnet sind, vorzugsweise im Abstand eines Geschosses des zu bearbeitenden Gebäudes, und die oberen Führungsvorrichtungen einer oberen Geschossdecke zugeordnet sind und die unteren Führungsvorrichtungen einer unteren Geschossdecke zugeordnet sind.
Vorrichtungen der eingangs angeführten Art sind beispielsweise aus den EP 2 503 077 A1, WO 2011/127970 A1, US 3,881,699 bekannt.

Die WO 2011/127970 A1 offenbart die Merkmale der einleitenden Teile der Ansprüche 1 und 10, wobei die EP 2 503 077 A1 die Merkmale der einleitenden Teile der Ansprüche 7 und 8 offenbart.

Grundsätzlich sind bereits verschiedenste sog. Klettersysteme bekannt, welche bei der Bearbeitung von Gebäuden eingesetzt werden, um Schalungs- oder Schutzelemente in der gewünschten Bauhöhe, vorzugsweise im Bereich eines Betonierabschnitts, anzubringen. Unter Bearbeitung wird im Zusammenhang mit der vorliegenden Erfindung insbesondere die Errichtung ebenso wie der Rückbau/die Abtragung oder die Wartung eines Gebäudes verstanden; vorwiegend werden Schalungs- oder Schutzelemente derzeit bei der Errichtung von neuen Gebäuden eingesetzt.
Hierbei werden die Aufnahmeelemente für die Träger jeweils in der gewünschten Höhe positioniert, so dass dann vorzugsweise mittels Linearantrieben, z.B. Hydraulikzylindern oder dergl., oder mithilfe eines Krans, Schalungs- oder Schutzelemente, welche über die Verbindung zwischen Träger und Aufnahmeelementen in ihre Bewegung geführt sind, entsprechend verfahren werden können.

Die Befestigungselemente der Führungsvorrichtung werden je nach Gebäude bzw. Art des Klettersystems hierbei vorzugsweise an der Decke eines Geschosses, z.B. wenn bei dem zu bearbeitenden Gebäude eine Glasfassade vorgesehen werden soll, oder jedoch an einer bereits hergestellten Wand des zu bearbeitenden Gebäudes montiert.

Problematisch ist hierbei, dass die Architektur der zu bearbeitenden Gebäude oftmals unregelmäßige Formen aufweist. Das Bearbeiten von hohen Gebäuden mit spezieller Geometrie, bei welchen häufig Schalungs- oder Schutzelemente zum Einsatz kommen, erfordert daher zumeist eine Anpassung bzw. ein Mitbewegen der Klettereinrichtungen an die architektonisch gewünschte Geometrie.

Demzufolge ist es beispielsweise bereits aus der DE 10 2005 030 332 A1 bekannt, einen Kletterschuh vorzusehen, bei welchem ein Wand- oder Deckenschuhteil ortsfest an einer Wand oder an einer Decke eines Betonierabschnitts befestigt ist. Ein Gleitschuhteil zum Führen und Halten eines Trägers bzw. einer Kletterschiene ist sodann gelenkig mit diesem ortsfesten Wand- und Deckenschuhteil verbunden.

Ähnliche Vorrichtungen sind auch in der DE 10 2005 030 0331 A1 und der DE 10 2005 030 333 A1 offenbart.

Des Weiteren ist es aus der EP 2 412 894 A bekannt, einen Tragarm einer Aufnahmeeinheit auf einer sich im Wesentlichen senkrecht zur Fassadenebene des zu bearbeitenden Gebäudes angeordneten Gleitschiene zu lagern, so dass die Distanz eines Schutzschildes, welches über die mit dem Tragarm verbundene Aufnahmeeinheit befestigt ist, zum Deckenrand angepasst werden kann.

Die am Markt bereits bekannten Führungsvorrichtungen für Träger von Schalungs- oder Schutzelementen weisen somit jedoch entweder nur einen einzigen Freiheitsgrad für eine translatorische Bewegung auf bzw. wird aufgrund der gelenkigen Anbindung eines Aufnahmeelements nur eine geringfügige Anpassungsmöglichkeit erzielt, welche nicht sämtlichen Gebäudegeometrien gerecht wird.
Ziel der vorliegenden Erfindung ist es demzufolge, eine Vorrichtung der eingangs angeführten Art zu schaffen, welche - unabhängig von der Art wie die Schalungs- oder Schutzelemente gehoben werden - eine hohe Flexibilität bei der Anpassung der Schalungs- oder Schutzelemente an wechselnde Gebäudegeometrien- und neigungen aufweist. Insbesondere soll auch ein Verschwenken der Schalungs- oder Schutzelemente am Gebäude möglich sein. Diese Aufgabe wird durch eine Vorrichtung mit den Merkmalen von Anspruch 1, 7 oder Anspruch 8 und ein Verfahren mit den Merkmalen von Anspruch 10 gelöst.

Erfindungsgemäß wird nach Anspruch 1, Anspruch 7 und Anspruch 10 vorgesehen, dass das Aufnahmeelement mit dem Befestigungselement derart verbunden ist, dass das Aufnahmeelement in einem gedachten kartesischen Koordinatensystem, mit einer im Wesentlichen vertikal angeordneten z-Achse, einer im Wesentlichen horizontal verlaufenden y-Achse, welche schräg zu einer von einer zur bearbeitenden Fassade des Gebäudes aufgespannten Ebene, vorzugsweise im Wesentlichen senkrecht zu dieser Ebene, verläuft, und einer senkrecht zur von der z-Achse und y-Achse aufgespannten Ebene verlaufenden x-Achse, in Richtung der x-, y- und z-Achse verschieblich gelagert ist.
Erfindungsgemäß ist demzufolge eine translatorische Beweglichkeit eines den Träger eines Schalungs- oder Schutzelements aufnehmenden Aufnahmeelements in zumindest zwei Richtungen vorgesehen. Hierdurch ist es z.B. möglich, den Träger, der mit dem Aufnahmeelement in Verbindung steht, in einer zur Geschossebene parallelen Ebene beliebig anzuordnen, d.h. von der zu bearbeitenden Gebäudefassade zu entfernen oder anzunähern und zugleich auch in Fassadenrichtung zu verschieben; zudem kann vorteilhafterweise auch noch eine Anpassbarkeit in Höhenrichtung, d.h. in Richtung der z-Achse vorgesehen werden. Somit ergibt sich eine hohe Flexibilität bei der Führung bzw. Anordnung von Schalungs- oder Schutzelementen bei der Bearbeitung von Gebäuden, so dass mithilfe der erfindungsgemäßen Vorrichtung eine Anpassbarkeit an im Wesentlichen beliebige geometrische Ausgestaltungen des Gebäudes, insbesondere auch an wechselnde Gebäudeneigungen und dergl., möglich ist.

Das Aufnahmeelement ist in einer sich im Wesentlichen in horizontaler Richtung erstreckenden, von der x- und y-Achse aufgespannten Ebene verschieblich gelagert. Hierdurch ist die bereits vorstehend beschriebene Anpassbarkeit in einer Ebene, die im Wesentlichen parallel zur einer Geschossebene verläuft, gewährleistet, wodurch eine Anpassung an wechselnde Gebäudeneigungen und Geometrien mit einem hohen Flexibilitätsgrad ermöglicht wird.

Konstruktiv wird nach Anspruch 1 die translatorische Beweglichkeit des Aufnahmeelements in Richtung der x-Achse, d.h. vorzugsweise parallel zu einer Ebene der zu bearbeitenden Fassade, auf einfache Weise erzielt, dass die Führungsvorrichtung einen Tragarm aufweist, der mittels zumindest einer, vorzugsweise zwei im Wesentlichen senkrecht zur Längserstreckungsrichtung des Tragarms verlaufenden Schiene(n) in Richtung der x-Achse verschieblich gelagert ist. Vorzugsweise ist der Tragarm demnach auf zwei Führungschienen befestigt, welche jeweils von ortsfest angeordneten Befestigungselementen, auf einer Decke, verschieblich geführt sind. Hierdurch ergibt sich eine Ausgestaltung im Wesentlichen in Art eines Gleitschlittens auf welcher der Tragarm des Aufnahmeelements befestigt ist. Eine verschiebliche Lagerung des das Aufnahmeelement tragenden Tragarms ist insbesondere einfach zu erzielen, wenn die Schiene(n) zur Anordnung auf einer Decke des zu bearbeitenden Gebäudes vorgesehen sind.
Eine konstruktiv besonders einfache Ausgestaltung zur verschieblichen Lagerung des Aufnahmeelements zwecks Anpassung der Position des mit dem Aufnahmeelement in Verbindung stehenden Schalungs- oder Schutzelements in Richtung der y-Achse, d.h. im Wesentlichen um ein Schalungs- oder Schutzelement näher an die Fassade heranzuführen bzw. von dieser zu entfernen, ist gegeben, wenn der Tragarm des Aufnahmeelements einen verschieblichen Greifabschnitt aufweist, so dass der das Aufnahmeelement umfassende Greifabschnitt in Richtung der y-Achse gegenüber einem anderen Teil des Tragarms verschieblich gelagert ist. Derartige Tragarme sind bereits am Markt bekannt. So wird beispielsweise von der Doka GmbH eine Führungsvorrichtung unter der Bezeichnung "Xclimb 60" angeboten, welche zur Befestigung an einer Decke vorgesehen ist, und welche einen Linearantrieb zum Bewegen eines vorderes Greifabschnitts aufweist. Als Linearantrieb ist bei diesem bekannten Element ein Spindelantrieb vorgesehen; selbstverständlich kann jedoch auch ein Hydraulikantrieb oder ein beliebiger anderer Linearantrieb vorgesehen werden.

Ebenso wird in einer weiteren Alternativlösung nach Anspruch 8 auf einfache Weise eine vergleichsweise hohe Flexibilität bei der Anpassung der Führung von Schalungs- oder Schutzelementen erzielt, indem das Aufnahmeelement in einer, sich im Wesentlichen in vertikaler Richtung erstreckenden, von der z- und x-Achse aufgespannten Ebene verschieblich gelagert ist. Eine Verschieblichkeit in Richtung der von der z- und x-Achse aufgespannten Ebene kann konstruktiv auf einfache Weise erzielt werden, wenn das Befestigungselement zur Befestigung an einer Wandung des zu bearbeitenden Gebäudes vorgesehen ist. Bei einem derartigen an einer Wand eines zu bearbeitenden Gebäudes angeordneten Befestigungselement wird somit ebenfalls eine volle Beweglichkeit bzw. Verstellbarkeit des Aufnahmeelements in zumindest einer Ebene erzielt.
Um eine Verschieblichkeit in z-Richtung bei einem derartigen an einer Wand des zu bearbeitenden Gebäudes befestigten Befestigungselement zu erzielen, weist das Befestigungselement dabei zumindest eine in Richtung der z-Achse verlaufende Nut auf, in welche zumindest ein Endabschnitt eines Zwischenelements eingreift. Vorzugsweise weist das Befestigungselement beidseitig in Richtung der z-Achse verlaufende Nuten auf, in welchen sodann Endabschnitte des das Befestigungselement im Wesentlichen umklammernden Zwischenelements auf einfache Weise gelagert werden können; die Festlegung einer unteren Endposition kann sodann auf konstruktiv einfache Weise mittels einer Stellschraube erzielt werden.
Um in der Art eines Kreuzschlittens auf konstruktiv einfache Weise auch eine Verschieblichkeit in x-Richtung, d.h.
vorzugsweise in Fassadenrichtung, zu erzielen, ist das Zwischenelement mit einer in Richtung der x-Achse verschieblich gelagerten Gleitschiene verbunden ist, an welcher der zur Aufnahme des Trägers vorgesehene Greifabschnitt befestigt ist.

Auf konstruktiv einfache Weise wird nach Anspruch 1 eine Verschieblichkeit des Aufnahmeelements in z-Richtung dadurch erzielt, dass zur verschieblichen Lagerung des Aufnahmeelements in Richtung der z-Achse der Tragarm des Aufnahmeelements auf einem höhenverstellbaren Scherenhubtisch angeordnet ist.

Um die Anpassbarkeit des Aufnahmeelements der Vorrichtung nach Anspruch 1 über die drei Richtungen in x-, y- und z-Richtung weiter zu erhöhen, ist es zudem vorteilhaft, wenn die Ausrichtung des Greifabschnitts gegenüber der übrigen Führungsvorrichtung veränderlich ist, so dass eine Schrägstellung gegenüber einer im befestigten Zustand im Wesentlichen in horizontaler Richtung erstreckenden Grundstellung einstellbar ist. Bei bisher am Markt erhältlichen Aufnahmeelementen, z.B. dem vorstehend bereits erwähnten "Xclimb 60" der Doka GmbH, ist eine Verschwenkung des Trägers in der aufgenommenen Stellung im Aufnahmeelement in einem Winkel von +/- 10° möglich. Um eine weitergehende Schrägstellung des Schutz- bzw. Schalungselements gegenüber einer Vertikalebene zu ermöglichen, ist es daher vorteilhaft, den Greifabschnitt in einer entsprechenden Schrägstellung mit dem übrigen Aufnahmeelement in Verbindung zu bringen, so dass auch Schrägstellungen zwischen zwei Geschossen von größer +/- 10° ermöglicht werden.
Konstruktiv wird dies auf einfache Weise vorteilhaft dadurch erzielt, dass zur Verstellung der Neigung des Greifabschnitts mehrere, in unterschiedlicher Ausrichtung angeordnete Aufnahmeöffnungen in einer Fixiereinheit der Führungsvorrichtung vorgesehen sind.

Das Verfahren der eingangs angeführten Art ist unter anderem dadurch gekennzeichnet, dass zwei sich an der oberen Geschossdecken abstützende Linearantriebselemente angeordnet werden, mit welchen das Schalungs- oder Schutzelement gehoben wird, anschließend ein Linearantriebselement entfernt wird, und dass das Schalungs- oder Schutzelement um die Verbindung zwischen der anderen Führungsvorrichtung und dem Träger mit dem verbleibenden Linearantriebselement verschwenkt wird.
Mithilfe dieses erfindungsgemäßen Verfahrens kann somit auf einfache Weise ein Schutz- bzw. Schalungselement bei der Bearbeitung eines Gebäudes verschwenkt werden.
Demzufolge kann über die Aufnahme der Vertikalkräfte am oberen Geschoss und der verschieblichen Lagerung zumindest in x- und y-Richtung im unteren Geschoss ein Verschwenken um eine Verbindung zwischen Träger und Aufnahmeelement der oberen Geschossdecke erzielt werden, und somit können auf einfache Weise Schutz- bzw. Schalungselemente gegenüber einer Vertikal- und Horizontalausrichtung schräggestellt werden, so dass eine Anpassung an wechselnde Gebäudeneigungen und -geometrien auf einfache Weise möglich ist.
Um ein einfaches geradliniges Klettern nach oben zu ermöglichen, ist es von Vorteil, wenn das zweite Linearantriebselement wieder hinzugefügt wird.
Die Erfindung wird nachstehend anhand von in den Zeichnungen darstellten bevorzugten Ausführungsbeispielen, auf welche sie jedoch keinesfalls beschränkt ist, noch näher erläutert. Im Einzelnen zeigen in den Zeichnungen:
Fig. 1 stellt keinen Teil der Erfindung dar und zeigt eine perspektivische schematische Ansicht einer Decke eines zu bearbeitenden Gebäudes mit einem gedachten kartesischen Koordinatensystem;
Fig. 2 stellt keinen Teil der Erfindung dar und zeigt eine Ansicht einer auf einer Decke verschieblich gelagerten Führungsvorrichtung;
Fig. 3 eine Draufsicht auf die Führungsvorrichtung gemäß Fig. 2;
Fig. 4 stellt einen Teil der Erfindung nach Anspruch 1 dar und zeigt eine Ansicht einer Führungsvorrichtung mit einem Aufnahmeelement, das in x-, y- und z-Richtung verschieblich gelagert ist;
Fig. 5 eine Draufsicht auf die Vorrichtung gemäß Fig. 4;
Fig. 6 stellt einen Teil der Erfindung nach Anspruch 8 dar und zeigt eine Ansicht einer an einer Wand eines zu bearbeitenden Gebäudes befestigten Führungsvorrichtung;
Fig. 7 eine Draufsicht auf die Vorrichtung gemäß Fig. 6;
Fig. 8 stellt einen Teil der Erfindung nach Anspruch 7 dar und zeigt eine Seitenansicht einer Führungsvorrichtung mit einem an einer Wand angeordneten Befestigungselement und einer verschieblichen Lagerung des Aufnahmeelements in x-, y- und z-Richtung;
Fig. 9 eine Draufsicht auf die Vorrichtung gemäß Fig. 8;
Fig. 10a bis 10c zeigen eine Ansicht einer Bewegungsabfolge zur Veränderung der Schrägstellungen eines Schutzelements gegenüber einer horizontalen Achse, die mithilfe des erfindungsgemäßen Verfahrens erreicht wird.

In Fig. 1 ist eine Führungsvorrichtung 1 schematisch dargestellt, welche ein schematisch dargestelltes Aufnahmeelement 2 aufweist, welches in Richtung einer x-Achse, einer y-Achse und einer z-Achse auf einer Decke 3 eines zu bearbeitenden Gebäudes verschieblich gelagert ist.
Wie in der schematischen Darstellung ersichtlich, verläuft die x-Achse im Wesentlichen parallel zu einer Vorderkante 3' der Decke 3, so dass bei Verschiebung in x-Richtung vorzugsweise eine Verstellung des Aufnahmeeelements 2 entlang der Fassade des zu bearbeitenden Gebäudes erfolgt. Demzufolge kann über die Verschieblichkeit in x-Richtung eine Verschieblichkeit in Fassadenrichtung und durch die Verschieblichkeit in Richtung der y-Achse eine Verschieblichkeit senkrecht zur Fassadenrichtung erzielt werden.

In den Fig. 2 und 3 ist eine nicht erfindungsgemäße Vorrichtung gezeigt, bei welcher ein Rahmen 4 vorgesehen ist, welcher insbesondere zwei in x-Richtung verlaufende Schienen 4' aufweist, die in Befestigungselementen 5, welche ortsfest an der Decke 3 befestigt sind, verschieblich gelagert sind.
Mit den Schienen 4' ist ein Tragarm 1' der Führungsvorrichtung 1 fest verbunden, wobei dieser Tragarm 1' einen vorderen Greifabschnitt 6 aufweist, der wiederum die als Aufnahmeelement 2 ausgebildeten Führungsbacken aufweist. Der Greifabschnitt 6 ist gegenüber dem mit dem Rahmen 4 fest verbunden Teil des Tragarms 5 in y-Richtung verschieblich gelagert, wobei zum Antrieb des Greifabschnitts 6 ein Linearantrieb 1'', z.B. eine Spindel, ein Hydraulikzylinder, oder dergl., vorgesehen ist.
Eine derartige Führungsvorrichtung ist derzeit am Markt, insbesondere unter der Bezeichnung "Xclimb 60" von der Doka GmbH, erhältlich, so dass sich nähere Ausführungen zur grundsätzlich bekannten Ausgestaltung dieses Tragarms erübrigen.
Durch die verschiebliche Lagerung des Deckenrahmens 4 in den Befestigungselementen 5 und der verschieblichen Lagerung des Greifabschnitts 6 samt Aufnahmeelement 2 kann somit die Position eines Trägers 8, der in dem Aufnahmeelement 2 zwischen Führungsbacken 7 in seiner Längserstreckungsrichtung geführt und gehalten ist, und welcher mit einem Schutzelement 9 oder einem Schalungselement verbunden ist, flexibel in x- und in y-Richtung eingestellt werden, so dass eine Anpassung an unterschiedlichste Gebäudeneigungen und -geometrien auf einfache Weise möglich ist.
Hierbei können unterschiedlichste Klettersysteme verwendet werden. Bei dem gezeigten Ausführungsbeispiel weist der Träger 8 des Schutz- oder Schalungselements 9 im Wesentlichen die Form eines I-Profils auf, an welchem in regelmäßigen Abständen Haken 8' befestigt sind. Der Träger 8 kann in der zwischen den schwenkbar gelagerten Führungsbacken 7 aufgenommenen Stellung in seiner Längsrichtung nach oben verschoben werden, wobei beim Absenken ein Haken 8' mit einem Bolzen des Aufnahmeelements 2 verhakt wird, so dass die Führungsvorrichtung 1 den Träger 8 samt Schutz- oder Schalungselement 9 in an sich bekannter Weise beim Heben führt und ohne Aufbringung einer Hebekraft zuverlässig hält. Selbstverständlich können aber auch andersartig ausgestaltete Aufnahmeelemente 2 zum Halten und Führen des Trägers 8 bzw. andersartige Träger 8 verwendet werden.
Um die Möglichkeiten der Anpassung der Positionierung des Aufnahmeelements 2 weiters zu verbessern, kann der Deckenrahmen 4, wie in Fig. 2 und 3 gezeigt, im Wesentlichen auf einem Scherenhubtisch 10, wie in Fig. 4 und 5 darstellt, befestigt sein.

In Fig. 4 ist hierbei ersichtlich, dass ein Scherenhubtisch vorgesehen ist, welcher zwei über ein Drehgelenk miteinander verbundene Scherenelemente 11 aufweist, die in Langlöchern 12 des oberen bzw. unteren Tischelements 13 gelagert sind, so dass über einen Linearantrieb 14 der gesamte Deckenrahmen 4 in z-Richtung verschieblich angeordnet ist. Bei dieser Ausgestaltung ist das untere Tischelement 13 ortsfest mit der Decke 3 verbunden und dient demnach als Befestigungselement 5.
In den Fig. 6 und 7 ist eine Vorrichtung gezeigt, bei welcher ein an einer Wand 15 vorgesehenes Befestigungselement 5 zur verschieblichen Lagerung eines Zwischenelements 16 vorgesehen ist. Das Befestigungselement 5 weist hierbei randseitig zwei Nuten 17 auf, in welchen Endabschnitte des Zwischenelements 16 in z-Richtung verschieblich gelagert sind. Das Zwischenelement 16 ist endseitig als Führungsschiene 16' ausgebildet, auf welchen eine Gleitschiene 18 in x-Richtung verschieblich gelagert ist. Die Gleitschiene 18 trägt wiederum den Greifabschnitt 6 mit dem Aufnahmeelement 2 zur Führung des Trägers 8.
Ebenso wie bei dem Ausführungsbeispiel gemäß Figuren 3 und 4, nun jedoch in Zusammenhang mit einer Befestigung an einer Wand 15, ist demnach eine Art Kreuzschlitten zur Lagerung des Greifabschnitts 6 der Führungsvorrichtung 1 vorgesehen, so dass eine verschiebliche Anpassung der Position des Aufnahmeelements 2 in Richtung der z- und x-Achse auf konstruktiv einfache Weise ermöglicht wird.
Zur Festlegung der unteren Endposition des Aufnahmeelements 2 in Richtung der z-Achse trägt der Befestigungsabschnitt 5 eine Stellschraube 19, welche mit der Gleitschiene 18 zusammenwirkt.
In den Fig. 8 und 9 ist ein weiteres Ausführungsbeispiel einer erfindungsgemäßen Führungsvorrichtung 1 gezeigt, wobei hier das Befestigungselement 5 an einer Stirnseite der Decke 3 befestigt ist. Anstelle der stirnseitigen Anordnung an einer Decke 3 kann die Führungsvorrichtung 1 gemäß diesem Ausführungsbeispiel freilich auch an einer Wand 15 des zu bearbeitenden Gebäudes befestigt werden. Zur Befestigung sind in den Beton eingelassene Befestigungsteile 3'' vorgesehen, mit welchen ein ortsfest angeordnetes Befestigungselement 5 mittels Schrauben verbunden ist.

In Fig. 8 ist ersichtlich, dass die Führungsvorrichtung 1 zwecks Verschieblichkeit des Aufnahmeelements 2 in y-Richtung einen teleskopischen Arm 20 aufweist, der mit dem Befestigungselement 5 verbunden ist. Zur Verstellbarkeit in y-Richtung ist ein Linearantrieb 20' gezeigt, über welchen der Greifabschnitt 6 mit dem Aufnahmeelement 2 im Wesentlichen an den vorderen Rand 3' der Decke 3 angenähert oder entfernt werden kann.
Zudem ist am frei auskragenden Ende 21 des Teleskoparms 20 eine Schiene vorgesehen, in welcher der Greifabschnitt 6 des Aufnahmeelements 2 in z-Richtung verschieblich gelagert ist.
In Fig. 9 ist weiters ersichtlich, dass zur verschieblichen Lagerung in x-Richtung ein Endabschnitt 21' des Teleskoparms 20 in der Art eines Schlittens auf dem Befestigungselement 5 verschieblich gelagert ist.

In Fig. 8 ist zudem noch ersichtlich, dass der Greifabschnitt 6, bei dem gezeigten Ausführungsbeispiel über Steckbolzen 22 in unterschiedlicher Schrägstellung angeordnet werden kann. Hierzu weist eine Fixiereinheit 24 mehrere in einem Winkel zueinander angeordnete Öffnungen 23 auf, in welchen die Bolzen 22 aufgenommen werden können. Hierdurch kann der Greifabschnitt 6 in einer von der in Fig. 8 gezeigten horizontalen Stellung abweichenden Schrägstellung positioniert werden, so dass ein Träger 8 in seiner im Aufnahmeelement 2 aufgenommenen Stellung eine sich von der gezeigten vertikalen Ausrichtung abweichenden Grundstellung einnimmt. Bei derzeit am Markt befindlichen Führungsvorrichtungen, wie z.B. dem Xclimb 60, der Doka GmbH, kann grundsätzlich eine Verschwenkbarkeit des Trägers 8 im Aufnahmeelement 2 um +/- 10° erzielt werden. Um eine weitergehende Schrägstellung zu ermöglichen, kann der Greifabschnitt 6 demzufolge entsprechend schrägt angeordnet werden.
In den Fig. 10a bis 10c ist schematisch die Abfolge eines erfindungsgemäßen Verfahrens dargestellt, mit welchem auf einfache Weise eine Änderung der Schrägstellung des Schutzelements 9 erzielt werden kann.

Hierzu sind jeweils zumindest zwei Führungsvorrichtungen 1 in zwei übereinander angeordneten Geschossen vorgesehen, wobei bei der oberen Decke 3 zwei Linearantriebselemente 25, z.B. Hydrauklikzylnder, angebracht werden, welche zum Heben des Schutzelements 9, z.B. um ca. 10 cm, vorgesehen sind. Hierdurch wird die vertikale Last auf die obere Decke 3 bzw. die oberen Führungsvorrichtungen 1 verlagert, sodass die unteren Führungsvorrichtungen 1 ohne Vertikallast in horizontaler Richtung verschieblich gelagert sind.
Sodann wird ein Linearantriebselement 25 entfernt (in Fig. 10b, das links angeordnete Element), so dass sich ein Schwenkpunkt 26 um die Verbindung zwischen Träger 8 und Aufnahmeelement 2 für das Schutzelement 9 beim Antrieb des verbliebenen Linearantriebselements 25 ergibt. Hierbei wird das Schutzelement 9 um diesen Schwenkpunkt 26 zunächst in eine Ausrichtung geschwenkt, in welcher Ober- bzw. Unterkanten des Schutzelements 9 im Wesentlichen horizontal angeordnet sind (vgl. Fig. 10b). Anschließend wird der verbliebene Hydraulikzylinder weiter ausgefahren, wodurch das Schutzelement 9 um den Schwenkpunkt 26 weiter verschwenkt wird, bis die gewünschte Schrägstellung erzielt wird. Anschließend wird das weitere Linearantriebselement 25 wieder hinzugefügt, so dass bei synchronem Antrieb der beiden Linearantriebselemente 25 sodann eine Verschiebung des Schutzelements 9 entlang der Längserstreckung der Träger 8 ohne weitere Schwenkbewegung erzielt wird.

## Patentansprüche

1. Vorrichtung zum Führen eines Trägers für ein Schalungs- oder Schutzelement (9) bei der Bearbeitung von Gebäuden mit zumindest einer Führungsvorrichtung (1) zur Aufnahme eines Trägers (8), wobei die Führungsvorrichtung (1) ein Aufnahmeelement (2) für den Träger (8) und ein Befestigungselement (5) aufweist, welches ortsfest an einer Decke (3) des zu bearbeitenden Gebäudes befestigbar ist, **dadurch gekennzeichnet, dass** das Aufnahmeelement (2) mit dem Befestigungselement (5) derart verbunden ist, dass das Aufnahmeelement (2) in einem gedachten kartesischen Koordinatensystem, mit einer im Wesentlichen vertikal angeordneten z-Achse, einer im Wesentlichen horizontal verlaufenden y-Achse, welche schräg zu einer von einer zur bearbeitenden Fassade des Gebäudes aufgespannten Ebene, vorzugsweise im Wesentlichen senkrecht zu dieser Ebene, verläuft, und einer senkrecht zur von der z-Achse und y-Achse aufgespannten Ebene verlaufenden x-Achse, in Richtung der x-, y- und z-Achse verschieblich gelagert ist, wobei die Führungsvorrichtung (1) einen Tragarm (1') aufweist, der mittels zumindest einer im Wesentlichen senkrecht zur Längserstreckungsrichtung des Tragarms (1') verlaufenden Schiene (4') in Richtung der x-Achse verschieblich gelagert ist, wobei zur verschieblichen Lagerung des Aufnahmeelements (2) in Richtung der z-Achse der Tragarm (1') des Aufnahmeelements (2) auf einem höhenverstellbaren Tisch (10) angeordnet ist, wobei als Tisch (10) ein Scherenhubtisch vorgesehen ist.

2. Vorrichtung nach Anspruch 1, **dadurch gekennzeichnet, dass** der Tragarm (1') mittels zweier im Wesentlichen senkrecht zur Längserstreckungsrichtung des Tragarms (1') verlaufender Schienen (4') in Richtung der x-Achse verschieblich gelagert ist.

3. Vorrichtung nach Anspruch 2, **dadurch gekennzeichnet, dass** die Schiene(n) (4') zur Anordnung auf einer Decke (3) des zu bearbeitenden Gebäudes vorgesehen sind.

4. Vorrichtung nach Anspruch 2 oder 3, **dadurch gekennzeichnet, dass** der Tragarm (1') des Aufnahmeelements (2) einen verschieblichen, einen vorderen Greifabschnitt (6) umfassenden Abschnitt aufweist, so dass der das Aufnahmeelement (2) umfassende Greifabschnitt (6) in Richtung der y-Achse verschieblich gelagert ist.

5. Vorrichtung nach einem der Ansprüche 1 bis 4, **dadurch gekennzeichnet, dass** die Ausrichtung des Greifabschnitts (6) gegenüber der übrigen Führungsvorrichtung (1) veränderlich ist, so dass eine Schrägstellung gegenüber einer im befestigten Zustand im Wesentlichen in horizontaler Richtung erstreckenden Grundstellung einstellbar ist.

6. Vorrichtung nach Anspruch 5, **dadurch gekennzeichnet, dass** zur Verstellung der Neigung des Greifabschnitts (6) mehrere, in unterschiedlicher Ausrichtung angeordnete Aufnahmeöffnungen in einer Fixiereinheit der Führungsvorrichtung vorgesehen sind.

7. Vorrichtung zum Führen eines Trägers für ein Schalungs- oder Schutzelement (9) bei der Bearbeitung von Gebäuden mit zumindest einer Führungsvorrichtung (1) zur Aufnahme eines Trägers (8), wobei die Führungsvorrichtung (1) ein Aufnahmeelement (2) für den Träger (8) und ein Befestigungselement (5) aufweist, welches ortsfest an einer Wandung (15) oder einer Stirnseite einer Decke (3) befestigbar ist, **dadurch gekennzeichnet, dass** das Aufnahmeelement (2) mit dem Befestigungselement (5) derart verbunden ist, dass das Aufnahmeelement (2) in einem gedachten kartesischen Koordinatensystem, mit einer im Wesentlichen vertikal angeordneten z-Achse, einer im Wesentlichen horizontal verlaufenden y-Achse, welche schräg zu einer von einer zur bearbeitenden Fassade des Gebäudes aufgespannten Ebene, vorzugsweise im Wesentlichen senkrecht zu dieser Ebene, verläuft, und einer senkrecht zur von der z-Achse und y-Achse aufgespannten Ebene verlaufenden x-Achse, in Richtung der x-, y- und z-Achse verschieblich gelagert ist, wobei die Führungsvorrichtung (1) zwecks Verschieblichkeit des Aufnahmeelements (2) in Richtung der y-Achse einen teleskopischen Arm (20) aufweist, der mit dem Befestigungselement (5) verbunden ist.

8. Vorrichtung zum Führen eines Trägers für ein Schalungs- oder Schutzelement (9) bei der Bearbeitung von Gebäuden mit zumindest einer Führungsvorrichtung (1) zur Aufnahme eines Trägers (8), wobei die Führungsvorrichtung (1) ein Aufnahmeelement (2) für den Träger (8) und ein Befestigungselement (5) aufweist, welches ortsfest an einer Wandung (15) befestigbar ist, **dadurch gekennzeichnet, dass** das Aufnahmeelement (2) mit dem Befestigungselement (5) derart verbunden ist, dass das Aufnahmeelement (2) in einem gedachten kartesischen Koordinatensystem, mit einer im Wesentlichen vertikal angeordneten z-Achse, einer im Wesentlichen horizontal verlaufenden y-Achse, welche schräg zu einer von einer zur bearbeitenden Fassade des Gebäudes aufgespannten Ebene, vorzugsweise im Wesentlichen senkrecht zu dieser Ebene, verläuft, und einer senkrecht zur von der z-Achse und y-Achse aufgespannten Ebene verlaufenden x-Achse, in Richtung der x- und z-Achse verschieblich gelagert ist, wobei das Aufnahmeelement (2) in einer sich im Wesentlichen in vertikaler Richtung erstreckenden, von der z- und x-Achse aufgespannten Ebene verschieblich gelagert ist, wobei das Befestigungselement (5) zur ortsfesten Befestigung an einer Wandung des zu bearbeitenden Gebäudes vorgesehen ist, wobei das Befestigungselement (5) zumindest eine in Richtung der z-Achse verlaufende Nut (17) aufweist, in welche zumindest ein Endabschnitt eines Zwischenelements (16) eingreift.

9. Vorrichtung nach Anspruch 8, **dadurch gekennzeichnet, dass** das Zwischenelement (16) mit einer in Richtung der x-Achse verschieblich gelagerten Gleitschiene (18) verbunden ist, an welcher der zur Aufnahme des Trägers (8) vorgesehene Greifabschnitt(6) befestigt ist.

10. Verfahren zum Bewegen zumindest eines Schalungs- oder Schutzelements (9) bei der Bearbeitung von Gebäuden, wobei ein Schalungs- oder Schutzelement mit zumindest zwei Trägern (8) verbunden ist und die beiden Träger (8) mit jeweils zwei Führungsvorrichtungen (1) in Verbindung stehen, wobei die Führungsvorrichtungen (1) paarweise in vertikaler Richtung beabstandet angeordnet sind, vorzugsweise im Abstand eines Geschosses des zu bearbeitenden Gebäudes, und die oberen Führungsvorrichtungen (1) einer oberen Geschossdecke (3) zugeordnet sind und die unteren Führungsvorrichtungen (1) einer unteren Geschossdecke (3) zugeordnet sind, wobei die Führungsvorrichtungen (1) jeweils ein Aufnahmeelement (2) für den Träger (8) und ein Befestigungselement (5) aufweisen, welches ortsfest an einem Element des zu bearbeitenden Gebäudes befestigt ist, **dadurch gekennzeichnet, dass** das Aufnahmeelement (2) mit dem Befestigungselement (5) derart verbunden ist, dass das Aufnahmeelement (2) in einem gedachten kartesischen Koordinatensystem, mit einer im Wesentlichen vertikal angeordneten z-Achse, einer im Wesentlichen horizontal verlaufenden y-Achse, welche schräg zu einer von einer zur bearbeitenden Fassade des Gebäudes aufgespannten Ebene, vorzugsweise im Wesentlichen senkrecht zu dieser Ebene, verläuft, und einer senkrecht zur von der z-Achse und y-Achse aufgespannten Ebene verlaufenden x-Achse, in Richtung der x-, y- und z-Achse verschieblich gelagert ist, wobei zwei sich an der oberen Geschossdecke (3) abstützende Linearantriebselemente (25) angeordnet werden, mit welchen das Schalungs- oder Schutzelement gehoben wird, anschließend ein Linearantriebselement (25) entfernt wird, und dass das Schalungs- oder Schutzelement (9) um die Verbindung zwischen den anderen Führungsvorrichtungen (1) und dem Träger (8) mit dem verbleibenden Linearantriebselement (25) verschwenkt wird.

11. Verfahren nach Anspruch 10, **dadurch gekennzeichnet, dass** das zweite Linearantriebselement (25) wieder hinzugefügt wird.

## Claims

1. Device for guiding a support for a formwork or protection element (9) when working on buildings, comprising at least one guide device (1) for receiving a support (8), the guide device (1) having a receiving element (2) for the support (8) and a fastening element (5) which is immovably fastened to a ceiling (3) of the building to be worked on, **characterised in that** the receiving element (2) is connected to the fastening element (5) in such a way that the receiving element (2) is mounted so as to be able, in an imaginary Cartesian coordinate system having a substantially vertically arranged z-axis, a substantially horizontally extending y-axis which extends obliquely with respect to a plane spanned by a façade of the building to be worked on, preferably extending substantially perpendicularly to this plane, and an x-axis extending perpendicularly to the plane spanned by the z-axis and y-axis, to move in the direction of the x-, y- and z-axis, the guide device (1) having a support arm (1') which is mounted so as to be able to move in the direction of the x-axis by means of at least one rail (4') extending substantially perpendicularly to the longitudinal extension direction of the support arm (1'), the support arm (1') of the receiving element (2) being arranged on a height-adjustable table (10) in order to mount the receiving element (2) so as to be able to move in the direction of the z-axis, a scissor lift table being provided as the table (10).

2. Device according to claim 1, **characterised in that** the support arm (1') is mounted so as to be able to move in the direction of the x-axis by means of two rails (4') extending substantially perpendicularly to the longitudinal extension direction of the support arm (1').

3. Device according to claim 2, **characterised in that** the rail(s) (4') is/are intended to be arranged on a ceiling (3) of the building to be worked on.

4. Device according to either claim 2 or claim 3, **characterised in that** the support arm (1') of the receiving element (2) has a movable portion which comprises a front gripping portion (6), such that the gripping portion (6) comprising the receiving element (2) is mounted so as to be able to move in the direction of the y-axis.

5. Device according to any of claims 1 to 4, **characterised in that** the orientation of the gripping portion (6) with respect to the rest of the guide device (1) can be changed such that an oblique position can be set with respect to a home position which, in the fastened state, extends substantially in the horizontal direction.

6. Device according to claim 5, **characterised in that** a plurality of receiving openings having various orientations are provided in a fixing unit of the guide device in order to adjust the inclination of the gripping portion (6).

7. Device for guiding a support for a formwork or protection element (9) when working on buildings, comprising at least one guide device (1) for receiving a support (8), the guide device (1) having a receiving element (2) for the support (8) and a fastening element (5) which is immovably fastened to a wall (15) or an end face of a ceiling (3), **characterised in that** the receiving element (2) is connected to the fastening element (5) in such a way that the receiving element (2) is mounted so as to be able, in an imaginary Cartesian coordinate system having a substantially vertically arranged z-axis, a substantially horizontally extending y-axis which extends obliquely with respect to a plane spanned by a façade of the building to be worked on, preferably extending substantially perpendicularly to this plane, and an x-axis extending perpendicularly to the plane spanned by the z-axis and y-axis, to move in the direction of the x-, y- and z-axis, the guide device (1) having a telescopic arm (20) connected to the fastening element (5) to facilitate the movability of the receiving element (2) in the direction of the y-axis.

8. Device for guiding a support for a formwork or protection element (9) when working on buildings, comprising at least one guide device (1) for receiving a support (8), the guide device (1) having a receiving element (2) for the support (8) and a fastening element (5) which is immovably fastened to a wall (15), **characterised in that** the receiving element (2) is connected to the fastening element (5) in such a way that the receiving element (2) is mounted so as to be able, in an imaginary Cartesian coordinate system having a substantially vertically arranged z-axis, a substantially horizontally extending y-axis which extends obliquely with respect to a plane spanned by a façade of the building to be worked on, preferably extending substantially perpendicularly to this plane, and an x-axis extending perpendicularly to the plane spanned by the z-axis and y-axis, to move in the direction of the x- and z-axis, the receiving element (2) being mounted so as to be able to move in a plane which extends substantially in the vertical direction and is spanned by the z- and x-axis, the fastening element (5) being intended to be immovably fastened to a wall of the building to be worked on, the fastening element (5) having at least one groove (17) extending in the direction of the z-axis and in which at least one end portion of an intermediate element (16) engages.

9. Device according to claim 8, **characterised in that** the intermediate element (16) is connected to a slide rail (18) which is mounted so as to be able to move in the direction of the x-axis and to which the gripping portion (6) provided for receiving the support (8) is fastened.

10. Method for moving at least one formwork or protection element (9) when working on buildings, a formwork or protection element being connected to at least two supports (8) and the two supports (8) being connected to two guide devices (1) in each case, the guide devices (1) being arranged so as to be spaced apart in pairs in the vertical direction, preferably at a distance from a storey of the building to be worked on, and the upper guide devices (1) being associated with an upper storey ceiling (3) and the lower guide devices (1) being associated with a lower storey ceiling (3), the guide devices (1) each having a receiving element (2) for the support (8) and a fastening element (5) which is immovably fastened to an element of the building to be worked on, **characterised in that** the receiving element (2) is connected to the fastening element (5) in such a way that the receiving element (2) is mounted so as to be able, in an imaginary Cartesian coordinate system having a substantially vertically arranged z-axis, a substantially horizontally extending y-axis which extends obliquely with respect to a plane spanned by a façade of the building to be worked on, preferably extending substantially perpendicularly to this plane, and an x-axis extending perpendicularly to the plane spanned by the z-axis and y-axis, to move in the direction of the x-, y- and z-axis, two linear drive elements (25) being arranged which are supported on the upper story ceiling (3) and by means of which the formwork or protection element is raised, one linear drive element (25) then being removed, and the formwork or protection element (9) being pivoted about the connection between the other guide devices (1) and the support (8) by means of the remaining linear drive element (25).

11. Method according to claim 10, **characterised in that** the second linear drive element (25) is re-introduced.

## Revendications

1. Dispositif de guidage d'un support pour un élément de coffrage ou de protection (9) lors du traitement de bâtiments avec au moins un dispositif de guidage (1) pour la réception d'un support (8), dans lequel le dispositif de guidage (1) présente un élément de réception (2) pour le support (8) et un élément de fixation (5), lequel peut être fixé de manière stationnaire à un plafond (3) du bâtiment à traiter, **caractérisé en ce que** l'élément de réception (2) est relié à l'élément de fixation (5) de telle sorte que l'élément de réception (2) est logé mobile en direction de l'axe x, y et z dans un système de coordonnées cartésiennes imaginaire, avec un axe z agencé sensiblement à la verticale, un axe y s'étendant sensiblement à l'horizontale, lequel s'étend en oblique par rapport à un plan défini par une façade à traiter du bâtiment, de préférence de manière sensiblement perpendiculaire à ce plan, et un axe x s'étendant perpendiculairement au plan défini par l'axe z et l'axe y, dans lequel le dispositif de guidage (1) présente un bras de support (1') qui est logé mobile en direction de l'axe x au moyen d'au moins un rail (4') s'étendant de manière sensiblement perpendiculaire à la direction d'extension longitudinale du bras de support (1'), dans lequel le bras de support (1') de l'élément de réception (2) est agencé sur une table (10) à hauteur réglable pour le logement mobile de l'élément de réception (2) en direction de l'axe z, dans lequel une table élévatrice à ciseau est prévue en tant que table (10).

2. Dispositif selon la revendication 1, **caractérisé en ce que** le bras de support (1') est logé mobile en direction de l'axe x au moyen de deux rails (4') s'étendant de manière sensiblement perpendiculaire à la direction d'extension longitudinale du bras de support (1').

3. Dispositif selon la revendication 2, **caractérisé en ce que** le (s) rail (s) (4') sont prévus pour l'agencement sur un plafond (3) du bâtiment à traiter.

4. Dispositif selon la revendication 2 ou 3, **caractérisé en ce que** le bras de support (1') de l'élément de logement (2) présente une section mobile, comprenant une section de préhension avant (6), de sorte que la section de préhension (6) comprenant l'élément de réception (2) est logée mobile en direction de l'axe y.

5. Dispositif selon l'une quelconque des revendications 1 à 4, **caractérisé en ce que** l'orientation de la section de préhension (6) est modifiable par rapport au reste du dispositif de guidage (1), de sorte qu'une position oblique est réglable par rapport à une position de base s'étendant sensiblement dans la direction horizontale à l'état fixé.

6. Dispositif selon la revendication 5, **caractérisé en ce que** plusieurs ouvertures de réception agencées selon différentes orientations sont prévues dans une unité de fixation du dispositif de guidage pour le réglage de l'inclinaison de la section de préhension (6).

7. Dispositif de guidage d'un support pour un élément de coffrage ou de protection (9) lors du traitement de bâtiments avec au moins un dispositif de guidage (1) pour la réception d'un support (8), dans lequel le dispositif de guidage (1) présente un élément de réception (2) pour le support (8) et un élément de fixation (5), lequel peut être fixé de manière stationnaire à une paroi (15) ou à une face avant d'un plafond (3), **caractérisé en ce que** l'élément de réception (2) est relié à l'élément de fixation (5) de telle sorte que l'élément de réception (2) est logé mobile en direction de l'axe x, y et z dans un système de coordonnées cartésiennes imaginaire, avec un axe z agencé sensiblement à la verticale, un axe y s'étendant sensiblement à l'horizontale, lequel s'étend en oblique par rapport à un plan défini par une façade à traiter du bâtiment, de préférence de manière sensiblement perpendiculaire à ce plan, et un axe x s'étendant perpendiculairement au plan défini par l'axe z et l'axe y, dans lequel le dispositif de guidage (1) présente un bras télescopique (20) pour des raisons de mobilité de l'élément de réception (2) en direction de l'axe y, qui est relié à l'élément de fixation (5).

8. Dispositif de guidage d'un support pour un élément de coffrage ou de protection (9) lors du traitement de bâtiments avec au moins un dispositif de guidage (1) pour la réception d'un support (8), dans lequel le dispositif de guidage (1) présente un élément de réception (2) pour le support (8) et un élément de fixation (5), lequel peut être fixé de manière stationnaire à une paroi (15), **caractérisé en ce que** l'élément de réception (2) est relié à l'élément de fixation (5) de telle sorte que l'élément de réception (2) est logé mobile en direction de l'axe x, y et z dans un système de coordonnées cartésiennes imaginaire, avec un axe z agencé sensiblement à la verticale, un axe y s'étendant sensiblement à l'horizontale, lequel s'étend en oblique par rapport à un plan défini par une façade à traiter du bâtiment, de préférence de manière sensiblement perpendiculaire à ce plan, et un axe x s'étendant perpendiculairement au plan défini par l'axe z et l'axe y, dans lequel l'élément de réception (2) est logé mobile dans un plan défini par l'axe z et x, s'étendant sensiblement dans la direction verticale, dans lequel l'élément de fixation (5) est prévu pour la fixation stationnaire à une paroi du bâtiment à traiter, dans lequel l'élément de fixation (5) présente au moins une rainure (17) s'étendant en direction de l'axe z, dans laquelle une section d'extrémité d'un élément intermédiaire (16) entre en prise.

9. Dispositif selon la revendication 8, **caractérisé en ce que** l'élément intermédiaire (16) est relié à une glissière (18) logée mobile en direction de l'axe x, à laquelle l'élément de préhension (6) prévu pour la réception du support (8) est fixé.

10. Procédé de déplacement d'au moins un élément de coffrage ou de protection (9) lors du traitement de bâtiments, dans lequel un élément de coffrage ou de protection est relié à au moins deux supports (8) et les deux supports (8) sont reliés à respectivement deux dispositifs de guidage (1), dans lequel les dispositifs de guidage (1) sont agencés à distance l'un de l'autre par paire dans la direction verticale, de préférence à une distance d'un étage du bâtiment à traiter, et les dispositifs de guidage supérieurs (1) sont associés à un plafond d'étage supérieur (3) et les dispositifs de guidage inférieurs (1) sont associés à un plafond d'étage inférieur (3), dans lequel les dispositifs de guidage (1) présentent respectivement un élément de réception (2) pour le support (8) et un élément de fixation (5), lequel est fixé de manière stationnaire à un élément du bâtiment à traiter, **caractérisé en ce que** l'élément de réception (2) est relié à l'élément de fixation (5) de telle sorte que l'élément de réception (2) est logé mobile en direction de l'axe x, y et z dans un système de coordonnées cartésiennes imaginaire, avec un axe z agencé sensiblement à la verticale, un axe y s'étendant sensiblement à l'horizontale, lequel s'étend en oblique par rapport à un plan défini par une façade à traiter du bâtiment, de préférence de manière sensiblement perpendiculaire à ce plan, et un axe x s'étendant perpendiculairement au plan défini par l'axe z et l'axe y, dans lequel deux éléments d'entraînement linéaires (25) s'appuyant sur le plafond d'étage supérieur (3) sont agencés, avec lesquels l'élément de coffrage ou de protection est soulevé, ensuite un élément d'entraînement linéaire (25) est retiré, et que l'élément de coffrage ou de protection (9) est pivoté autour de la liaison entre les autres dispositifs de guidage (1) et le support (8) avec l'élément d'entraînement linéaire restant (25).

11. Procédé selon la revendication 10, **caractérisé en ce que** le deuxième élément d'entraînement linéaire (25) est à nouveau ajouté.
